# EUROPÄISCHE PATENTSCHRIFT

(11) **EP 0 348 498 B1**
(45) Veröffentlichungstag und Bekanntmachung des Hinweises auf die Patenterteilung: **10.03.1993**
(21) Anmeldenummer: 89902201.6
(22) Anmeldetag: 12.12.1988
(51) Int. Cl.: E06B 3/66, G08B 13/04

(54) **GLAS-VERBUNDEINHEIT MIT MINDESTENS ZWEI SCHEIBEN**
UNIT COMPRISING TWO OR MORE PANES OF GLASS PERMANENTLY SECURED TOGETHER
BLOC COMPRENANT AU MOINS DEUX VITRES FIXEES L'UNE A L'AUTRE DE FACON PERMANENTE

(30) Priorität: 29.12.1987 DE 3744443
(43) Veröffentlichungstag der Anmeldung: 03.01.1990
(73) Patentinhaber: VON WEDEKIND, Oscar, D-30826 Garbsen (DE)
(72) Erfinder: VON WEDEKIND, Oscar, D-30826 Garbsen (DE)
(74) Vertreter: Ritter und Edler von Fischern, Bernhard,Dipl.-Ing.
(86) Internationale Anmeldenummer: EP8801144
(87) Internationale Veröffentlichungsnummer: WO8906302

(56) Entgegenhaltungen:
- DE-A- 2 933 371
- FR-A- 2 442 948

## Beschreibung

Die Erfindung betrifft eine Glas-Verbundeinheit mit mindestens zwei Scheiben, einer Fassung, bestehend aus einem Abstandshalter mit einer Dichtungsmasse, und einer Alarmeinrichtung mit einer im mit Gas gefüllten Zwischenraum angerodneten Gas-Sensoreinheit zur Signalisierung einer Beschädigung der Glas-Verbundeinheit bei Einbruch und Sabotage. Die Erfindung betrifft außerdem ein Verfahren zur Herstellung einer derartigen Glas-Verbundeinheit.

Es ist bekannt, Fenster und/oder Türen mit einfacher oder mehrfacher Verglasung durch auf den Scheiben aufgebrachte Sensoren gegen Einbruch zu sichern. Gleiches gilt für Wertgegenstände enthaltende Vitrinen. Zu den bekannten Sensoren gehören solche Sensoren, die auf die Innenseite einer Glasscheibe aufgeklebt werden und die auf Erschütterungen ansprechen. Solche Glasbruch-Sensoren sind verhältnismäßig anfällig und neigen dazu, Fehlalarme auszulösen, da sie bereits auf Erschütterungen ansprechen, die nicht die Folge einer Zerstörung der Scheibe sind. So können Fehlalarme beispielsweise durch vorbeifahrende Schwerlasttransporte oder durch anders verursachte Druckschwankungen, wie z.B. Zuschlagen einer Tür und dgl., ausgelöst werden.

Es sind auch sog. Alarmspinnen bekannt, die filigranartig aus elektrisch leitendem Material ausgebildet sind und innen auf eine Scheibe augedruckt sind. Diese Alarmspinnen befinden sich jeweils in einem Stromkreis , dessen Unterbrechung ein Alarmsignal auslöst. Eine solche Unterbrechung wird nur dann erzeugt, wenn bei dem Versuch der Zerstörung einer Scheibe ein Glasriß erzeugt wird, der durch die von der Alarmspinnes bedeckte Fläche verläuft.

Bei normalem Fensterglas ist dies nicht in jedem Falle gewährleistet, so daß die entsprechenden Alarmspinnen nur in Verbindung mit speziellen und teuren Gläsern verwendet werden können, z.B. bei Gläsern, die bei einem Bruch insgesamt in zahlreiche kleine Teile zersplittern.

Aus der den Oberbegriff des Anspruchs 1 und des Anspruchs 13 bildenden DE-PS 29 33 371 ist es bekannt, Leitfähigkeitsmessungen mit Hilfe von Heißleitern vorzunehmen, wobei diese Messung der Leitfähigkeit eines Gases zwischen zwei Scheiben die Messung einer elektrischen Eigenschaft des Gases beinhaltet. Diese elektrische Leitfähigkeit des Gases ist nicht nur temperaturabhängig, sondern auch druckabhängig, so daß Temperatur- und Druckschwankungen sowie auch die Diffusion von Gas durch die Scheiben keine konstanten Werte liefern. Die Leitfähigkeitswerte ergeben daher für die Gaseigenschaften keinen sicheren und haltbaren Wert. Des weiteren ist in Bezug auf die Leitfähigkeitswerte nur ein schmaler Meßbereich mit den entsprechenden Sensoren möglich. Eine Ausnutzung dieses schmalen Meßbereiches bedingt einen hohen Aufwand, der wirtschaftlich bei herkömmlichen Sicherheitsscheiben nicht vertretbar ist.

Der Erfindung liegt nun die Aufgabe zugrunde, eine Glas-Verbundeinheit der eingangs genannten Art, die weitgehend gegen Fehlalarme sicher ist und die bei sämtlichen Glasarten einsetzbar ist, sowie ein Verfahren zur Herstellung einer derartigen Glas-Verbundeinheit zu schaffen.

Die Aufgabe wird erfindungsgemäß dudurch gelöst, daß die Glas-Sensoreinheit eine Gaskonzentrations-Sensoreinheit ist, deren Ansprechschwelle auf einen vorgegebenen Gas-Konzentrationswert eingestellt ist und bei Messung des vorgegebenen Konzentrationswertes ein Alarmsignal abgibt.

Des weiteren wird die Aufgabe durch die kennzeichnenden Merkmale des Anspruchs 13 gelöst.

Obwohl Gassensoren seit längerer Zeit in vielen Bereichen der Technik eingesetzt worden sind, ist es aus dem Stand der Technik nicht bekannt, solche Gassensoren auf dem Gebiet der Sicherheitsscheiben einzusetzen, die den Vorteil aufweisen, daß sie breite Meßbereiche besitzen und eine einfache Einstellung in weiten Bereichen zulassen. Zwar ist es zum Beispiel im Bereich der Medizin und dem Bergbau bekannt, Gassensoren einzusetzen. Bei Sicherheitsscheiben weist jedoch der bekannte Stand der Technik in eine andere Richtung, die die Fachwelt davon abgehalten hat, Gassensoren zur Messung der Gaskonzentration bei Sicherheitsscheiben einzusetzen. Die bekannte Vorrichtung nach der DE-PS 29 33 371 ist hierfür ein signifikantes Beispiel.

Aufgrund der direkten Messung der Gaskonzentration ergibt sich der vorerwähnte Vorteil eines breiten Meßbereiches, so daß kein zusätzlicher Aufwand zur Stabilisierung vorgenommen werden muß. Temperaturschwankungen, Druckschwankungen und Diffusion beeinträchtigen die Sicherheit der Erfindung nicht.

In vorteilhafter Weise wird zunächst nach der Montage der Glas-Verbundeinheit mit eingebautem Füllgas-Sensor das Füllgas in den Zwischenraum zwischen die mindestens zwei Scheiben eingebracht, wobei gleichzeitig die zuvor im Zwischenraum befindliche Luft entweicht. Während des Füllens des Zwischenraumes mit Füllgas ist die Gas-Sensoreinheit an einen Alarmgeber bzw. eine Anzeigeeinrichtung angeschlossen. Der Alarmgeber bzw. die Anzeigeeinrichtung zeigt während des Füllens zunächst an, daß die Füllgas-Konzentration noch nicht den vorgegebenen Wert erreicht hat. Dann, wenn der Alarmgeber bzw. die Alarm-Anzeigeeinrichtung inaktiv wird, wird signalisiert, daß das Füllgas die vorgegebene Konzentration im Zwischenraum erlangt hat. Anschließend wird noch zusätzlich Füllgas in den Zwischenraum eingebracht, um ein sog. "Sicherheitspolster" an Füllgs zu bilden. Auf diese Weise ergibt sich der Vorteil, daß die Füllgas-Sensoreinheit nicht nur als Sicherheitsvorrichtung gegen Einbruch und Sabotage dient, sondern gleichzeitig mit in den Gas-Füllprozeß einbezogen wird. Weitere Ausgestaltungen ergeben sich aus den Unteransprüchen.

Gemäß einer besonders vorteilhaften Ausgestaltung besteht die Gas-sensoreinheit sowohl aus einer Füllgas-Sensoreinheit als auch aus einer Luft-Sensoreinheit. Wenn beide Sensoreinheiten ansprechen, wird das Alarmsignal erzeugt.

Im folgenden wird die Erfindung anhand von in den Figuren 1 bis 3 dargestellten Ausführungsbeispielen beschrieben. Es zeigen:
Fig. 1 eine schematische Darstellung einer Glas-Verbundeinheit mit Sicherungseinrichtung,
Fig. 2 eine schematische Teilansicht und
Fig. 3 ein weiteres Ausführungsbeispiel.

Gemäß Fig. 1 ist mit 1 eine Glas-Verbundeinheit bezeichnet. Zwei Glasscheiben 2 sind zwischen Abstandshalter 3, 4, 5 und 6 angeordnet. Die Abstandshalter 3 bis 6 verbindende Winkelelemente sind mit 7, 8, 9 und 10 bezeichnet. Die Abstandshalter 3 bis 6 sind mit Trockenmittel 11 gefüllt. Außerhalb der Abstandshalter 3 bis 6 ist eine Dichtungsmasse 12 vorgesehen. Des weiteren sind seitliche Öffnungen 13 und 14 vorhanden, von denen die eine zum Einfüllen von Füllgas und die andere zum entweichen der zuvor im Zwischenraum zwischen den Scheiben 2 befindlichen Luft dient. Die Luft im Zwischenraum kann jedoch auch mit Hilfe einer nicht dargestellten Pumpe abgesaugt werden.

Am Winkelelement 9 ist ein Füllgas-Sensor 15 befestigt, der im Zwischenraum zwischen den beiden Scheiben 2 vorgesehen ist und der in nicht dargestellter Weise auf eine vorbestimmte Konzentration des Füllgases sensibilisiert ist. Als Füllgas wird vorzugsweise Schwefelhexafluorid (SF₆) mit einem Reinheitsgrad von 4.8 verwendet.

Die Füllgas-Sensoreinheit ist über eine elektrische Verbindung 16 mit einer Alarmschaltung 17 verbunden, deren Ausgang an einen Alarmgeber 18 angeschlossen ist. Der Füllgas-Sensor ist, wie bereits erwähnt, auf einen Schwellwert eingestellt, der auf eine vorgegebene prozentuale Gasfüllung im Zwischenraum anspricht. Dieser Ansprechwert liegt genügend weit entfernt von der endgültigen prozentualen Gasfüllung.

Bei einer senkrecht eingebauten Glas-Verbundeinheit und bei Verwendung eines Füllgases, dessen spezifisches Gewicht kleiner ist als das der Luft, wird die Füllgas-Sensoreinheit 15 in der unteren Hälfte der Glas-Verbundeinheit vorzugsweise, wie in den Fig. 1 und 2 dargestellt, am unteren Winkel 9 befestigt.

Das Füllgas wird durch die Öffnung 13 eingefüllt. Während des Einfüllens entweicht die zuvor im Zwischenraum befindliche Luft durch die Öffnung 14. Die Füllgas-Sensoreinheit 15 ist während des Einfüllvorganges über die Leitung 16 mit der Alarmschaltung 17 verbunden und aktiviert. Die Alarmeinheit, die in diesem Falle als Prüfeinheit dient, zeigt während des Füllvorganges durch ein entsprechendes Signal an, daß die gewünschte Füllmenge noch nicht im Zwischenraum vorhanden ist. Nach Einfüllung einer vorgegebenen Füllgasmenge wird der eingestellte Schwellwert der Füllgas-Sensoreinheit erreicht und überschritten, so daß die Alarmschaltung deaktiviert wird.

In nicht dargestellter Weise kann die Alarmschaltung 17 durch eine Prüfschaltung ersetzt werden, die jedoch im wesentlichen den gleichen Schaltungsaufbau aufweist. Auch ist es denkbar, daß diese Prüfschaltung direkt auf eine nicht dargestellte Pumpe für das Füllgas wirkt, um den Füllungsprozeß zu steuern. Nach der Deaktivierung der Alarmschaltung 17 bzw. der Prüfschaltung wird noch eine vorgegebene Füllgasmenge in den Zwischenraum eingebracht. Ist das Füllgas "zur Ruhe" gekommen, dann verteilt sich in Abhängigkeit vom Füllungsgrad das Füllgas von der Oberkante des Distanzhalters 3 entsprechend weit nach unten. Demzufolge verbleibt im unteren Bereich eine mehr oder weniger große Restluftmenge, die sich in jedem Falle unterhalb der Gas-Sensoreinheit 15 befindet.

Der Füllprozeß kann aber auch manuell vorgenommen werden, und zwar in der Weise, daß nach der Deaktivierung der Alarmschaltung bzw. Prüfschaltung noch eine vorgegebene Füllgasmenge eingefüllt wird.

Wenn nun bei Einbruch bzw. Sabotage die Glas-Verbundeinheit zerstört wird, entweicht das Füllgas, so daß nach einer kurzen Zeit der Schwellwert der Füllgas-Sensoreinheit unterschritten wird und eine Alarmmeldung erfolgt. In vorteilhafter Weise wird die Alarmschaltung 17 bzw. die entsprechende Prüfschaltung sowohl beim Füllvorgang als auch später im Gebrauchseinsatz doppelt ausgenutzt.

In Fig. 2 sind die den Teilen von Fig. 1 entsprechenden Teile mit gleichen Bezugszeichen versehen.

Die Füllgas-Sensoreinheit kann auch als Luft-Sensoreinheit ausgebildet sein, die bei Erreichen eines vorgegebenen Luft-Konzentrationswertes, insbesondere Sauerstoff- bzw-. Stickstoffkonzentrationswertes, anspricht.

Im Ausführungsbeispiel von Fig. 3 sind die den Teilen von den Fig. 1 und 2 entsprechenden Teile mit gleichen Bezugszeichen versehen. Zur Unterscheidung tragen jedoch diese Bezugszeichen Indices. Im Unterschied zum Ausführungsbeispiel gemäß den Fig. 1 und 2 ist eine Gas-Sensoreinheit 15′ vorgesehen, die aus einer Füllgas-Sensoreinheit 20 und einer Luft-Sensoreinheit 21 besteht. Die Füllgas-Sensoreinheit 20 ist auf einen vorgegebenen Konzentrationswert des Füllgases eingestellt. Die Luft-Sensoreinheit 21 ist auf einen vorgegebenen Konzentrationswert von Luft, insbesondere von Sauerstoff oder Stickstoff, eingestellt. Vorzugsweise sind beide Konzentrationswerte gleich groß. Sie können jedoch auch unterschiedlich sein. Von der Füllgas-Sensoreinheit und von der Luft-Sensoreinheit führen zwei Leitungsstränge 16′ in eine Auswerteschaltung 17′, die wiederum mit einem Alarmgeber 18′ verbunden ist. Die Auswerteschaltung 17′ weist zwei Signalformerstufen 22 und 23 auf, von denen die Signalformerstufe 22 der Füllgas-Sensoreinheit 20 und die andere Signalformerstufe 23 der Luft-Sensoreinheit 21 zugeordnet ist. Wird der jeweilige Konzentrationswert der Füllgas-Sensoreinheit 20 und der Luft-Sensoreinheit 21 erreicht, so wird an eine logische Verknüpfungsstufe 24 ein Signal abgegeben, welche im Sinne einer UND-Verknüpfung dann ein Alarmsignal an den Alarmgeber 18′ abgibt. Hierdurch wird die Sicherheit besonders erhöht, da sowohl der vorgegebene Füllgas-Konzentrationswert als auch der vorgegebene Luft-Konzentrationswert durch den zugeordneten Sensor 20 bzw. 21 erreicht werden muß. Nur wenn beide Gas-Sensoreinheiten 20 und 21 ein Signal liefern, wird ein Alarmsignal erzeugt. Auch ist es denkbar, daß die beiden Gas-Sensoreinheiten 20 und 21 nur dann am Ausgang der Auswerteschaltung 17′ ein Alarmsignal verursachen, wenn eine vorgegebene Änderungsgeschwindigkeit des jeweiligen Konzentrationswertes überschritten wird.

## Patentansprüche

1. Glas-Verbundeinheit (1; 1′) mit mindestens zwei Scheiben (2; 2′) einer Fassung bestehend aus einem Abstandshalter (3, 4, 5, 6; 3′, 4′, 5′, 6′) mit einer Dichtungsmasse (12; 12′) und einer Alarmeinrichtung (17, 18; 17′, 18′) mit einer im mit Gas gefüllten Zwischenraum angeordneten Gas-Sensoreinheit zur Signalisierung einer Beschädigung der Glas-Verbundeinheit bei Einbruch und Sabotage,
dadurch **gekennzeichnet**, daß die
Gas-Sensoreinheit eine Gaskonzentrations-Sensoreinheit (15; 15′) ist, deren Ansprechschwelle auf einen vorgegebenen Gas-Konzentrationswert eingestellt ist und bei Messung des vorgegebenen Konzentrationswertes ein Alarmsignal abgibt.

2. Glas-Verbundeinheit nach Anspruch 1,
dadurch **gekennzeichnet**, daß
die Ansprechschwelle auf einen Gas-Konzentrationswert eingestellt ist, der eine vorgegebene Abweichung vom Gas-Konzentrationswert nach dem Einfüllen des Füllgases aufweist.

3. Glas-Verbundeinheit nach Anspruch 1,
dadurch **gekennzeichnet**, daß
bei einer senkrecht zu verwendenden Glas-Verbundeinheit (1) und bei einem Füllgas leichter oder schwerer als Luft die Gaskonzentrations-Sensoreinheit (15; 15′) in der unteren und/oder oberen Hälfte der Glas-Verbundeinheit (1) angeordnet ist.

4. Glas-Verbundeinheit nach Anspruch 1,
dadurch **gekennzeichnet**, daß
bei einem Füllgas, dessen spezifisches Gewicht etwa gleich dem von Luft ist, die Gaskonzentrations-Sensoreinheit (15; 15′) bei senkrecht zu verwendender Glas-Verbundeinheit (1) in der Mitte zwischen deren Ober- und Unterseite vorzugsweise an einem Abstandshalter (3, 4, 5, 6; 3′, 4′, 5′, 6′) angeordnet ist.

5. Glas-Verbundeinheit nach einem der vorhergehenden Ansprüche,
dadurch **gekennzeichnet**, daß
Winkelelemente (9; 9′) zum Verbinden der Abstandshalter (3, 4, 5, 6) verwendet werden und daß die Gaskonzentrations-Sensoreinheit (15; 15′) mit einem der Winkelelemente (9; 9′) oder mit einem der Abstandshalter (3, 4, 5, 6; 3′, 4′, 5′, 6′) verbunden ist.

6. Glas-Verbundeinheit nach einem der vorhergehenden Ansprüche,
dadurch **gekennzeichnet**, daß
ein Abstandshalter (4) mit einer ersten Öffnung (13; 13′) zur Zuführung des Füllgases und mit einer zweiten Öffnung (14; 14′) zum Entweichen von Luft versehen ist und das die Öffnungen nach dem Füllen des Zwischenraumes mit der Dichtungsmasse verschlossen sind.

7. Glas-Verbundeinheit nach einem der vorhergehenden Ansprüche,
dadurch **gekennzeichnet**, daß
die Gaskonzentrations-Sensoreinheit (15′) eine Füllgas-Sensoreinheit (20) ist, welche auf einen vorgegebenen Füllgas-Konzentrationswert eingestellt ist.

8. Glas-Verbundeinheit nach einem der Ansprüche 1 bis 6,
dadurch **gekennzeichnet**, daß die
Gaskonzentrations-Sensoreinheit (15′) ein Luft-Sensoreinheit (21) ist, welche auf einen vorgegebenen Luft-Konzentrationswert eingestellt ist.

9. Glas-Verbundeinheit nach einem der Ansprüche 1 bis 6,
dadurch **gekennzeichnet**, daß die Gaskonzentrations-Sensoreinheit (15′) aus einer auf einen vorgegebenen Füllgas-Konzentrationswert eingestellten Füllgas-Sensoreinheit (20) und aus einer auf einen vorgegebenen Luft-Konzentrationswert eingestellten Luft-Sensoreinheit (21) besteht.

10. Glas-Verbundeinheit nach Anspruch 9,
dadurch **gekennzeichnet**, daß die
Füllgas-Sensoreinheit (20) und die Luft-Sensoreinheit (21) jeweils auf den gleichen Konzentrationswert eingestellt sind.

11. Glas-Verbundeinheit nach Anspruch 9 oder 10,
dadurch **gekennzeichnet**, daß die
Füllgas-Sensoreinheit (20) und die Luft-Sensoreinheit (21) mit einer Verknüpfungsschaltung (22, 23, 24) verbunden sind, und daß die Verknüpfungsschaltung (22, 23, 24) nur dann ein Alarmsignal liefert, wenn beide Sensoreinheiten (20, 21) ihren vorgegebenen Konzentrationswert erreichen.

12. Glas-Verbundeinheit nach Anspruch 11,
dadurch **gekennzeichnet**, daß die
Verknüpfungsschaltung logische Verknüpfungselemente aufweist.

13. Verfahren zur Herstellung einer Glas-Verbundeinheit (1; 1′), wobei mindestens zwei Scheiben (2; 2′) auf einem aus einem Abstandshalter (3, 4, 5, 6; 3′, 4′, 5′, 6′) und Dichtungsmasse (12; 12′) bestehenden Rahmen befestig werden und eine Gas-Sensoreinheit zur Signalisierung einer Beschädigung bei Einbruch und Sabotage vorgesehen ist,
dadurch **gekennzeichnet**,
- daß die Gas-Sensoreinheit als Gaskonzentrations-Sensoreinheit (15; 15′) ausgebildet ist und vor dem Zusammenfügen der mindestens zwei Scheiben (2; 2′) im Bereich des Rahmens im durch sie gebildeten Zwischenraum vorgesehen wird,
- daß nach dem Abdichten der Glas-Verbundeinheit (1; 1′) die auf einen vorgegebenen Füllgas-Konzentrationswert ansprechende Gaskonzentrations-Sensoreinheit (15; 15′) aktiviert wird,
- daß das Füllgas in den Zwischenraum eingebracht wird, und
- daß das Einfüllen des Füllgases nach der füllungsbedingten Deaktivierung der Gaskonzentrations-Sensoreinheit (15; 15′) nach zusätzlichem Einfüllen einer weiteren vorgegebenen Füllgasmenge beendet wird, wonach die Glas-Verbundeinheit (1; 1′) versiegelt wird.

## Claims

1. Compound glazing unit (1; 1′) with two or more panes (2; 2′), a frame consisting of a spacer (3, 4, 5, 6; 3′, 4′, 5′, 6′) with a sealing composition (12; 12′), and an alarm device (17, 18; 17′, 18′) with a gas sensor unit arranged in the gas-filled gap for signalling damage to the compound glazing unit in case of break-in and sabotage, characterised in that the gas sensor unit is a gas concentration sensor unit (15; 15′), the response threshold of which is set to a predetermined gas concentration value and delivers an alarm signal on measurement of the predetermined concentration value.

2. Compound glazing unit according to claim 1, characterised in that the response threshold is set to a gas concentration value which has a predetermined deviation from the gas concentration value after introduction of the filling gas.

3. Compound glazing unit according to claim 1, characterised in that with a compound glazing unit (1) to be used vertically and with a filling gas lighter or heavier than air, the gas concentration sensor unit (15; 15′) is arranged in the lower and/or upper half of the compound glazing unit (1).

4. Compound glazing unit according to claim 1, characterised in that with a filling gas the relative density of which is approximately equal to that of air, with a compound glazing unit (1) to be used vertically, the gas concentration sensor unit (15; 15′) is arranged in the middle between the upper and lower sides thereof, preferably on a spacer (3, 4, 5, 6; 3′, 4′, 5′, 6′).

5. Compound glazing unit according to any of the preceding claims, characterised in that angle elements (9; 9′) are used to connect the spacers (3, 4, 5, 6) and in that the gas concentration sensor unit (15; 15′) is connected to one of the angle elements (9; 9′) or to one of the spacers (3, 4, 5, 6; 3′, 4′, 5′, 6′).

6. Compound glazing unit according to any of the preceding claims, characterised in that one spacer (4) is provided with a first opening (13; 13′) for supply of the filling gas and with a second opening (14; 14′) for escape of air and in that the openings are sealed with the sealing composition after filling the gap.

7. Compound glazing unit according to any of the preceding claims, characterised in that the gas concentration sensor unit (15′) is a filling gas sensor unit (20) which is set to a predetermined filling gas concentration value.

8. Compound glazing unit according to any of claims 1 to 6, characterised in that the gas concentration sensor unit (15′) is an air sensor unit (21) which is set to a predetermined air concentration value.

9. Compound glazing unit according to any of claims 1 to 6, characterised in that the gas concentration sensor unit (15′) consists of a filling gas sensor unit (20) set to a predetermined filling gas concentration value and an air sensor unit (21) set to a predetermined air concentration value.

10. Compound glazing unit according to claim 9, characterised in that the filling gas sensor unit (20) and the air sensor unit (21) are respectively set to the same concentration value.

11. Compound glazing unit according to claim 9 or 10, characterised in that the filling gas sensor unit (20) and the air sensor unit (21) are connected to a logic circuit (22, 23, 24) and in that the logic circuit (22, 23, 24) delivers an alarm signal only when both sensor units (20, 21) reach their predetermined concentration value.

12. Compound glazing unit according to claim 11, characterised in that the logic circuit comprises logic elements.

13. Method for the manufacture of a compound glazing unit (1; 1′), wherein two or more panes (2; 2′) are mounted on a frame consisting of a spacer (3, 4, 5, 6; 3′, 4′, 5′, 6′) and sealing composition (12; 12′) and a gas sensor unit is provided for signalling damage in case of break-in and sabotage, characterised in that
- the gas sensor unit is designed as a gas concentration sensor unit (15; 15′) and is provided before assembly of the two or more panes (2; 2′) in the region of the frame in the gap formed by them,
- after sealing the compound glazing unit (1; 1′) the gas concentration sensor unit (15; 15′) which responds to a predetermined filling gas concentration value is activated,
- the filling gas is introduced into the gap, and
- introduction of the filling gas is ended after filling-dependent deactivation of the gas concentration sensor unit (15; 15′) after additional introduction of a further predetermined quantity of filling gas, whereupon the compound glazing unit (1; 1′) is sealed.

## Revendications

1. Bloc de vitrage (1,1′) avec au moins deux vitres (2; 2′) d'une monture composée d'un support d'espacement (3,4,5,6;3′,4′,5′,6′) avec une masse d'étanchéité (12,12′) et un dispositif d'alarme (17,18;17′,18′) avec un ensemble capteur à gaz, disposé dans l'espace intermédiaire rempli de gaz, en vue de signaler l'endommagement de l'ensemble de vitrage en cas d'effraction et de sabotage, caractérisé en ce que l'ensemble de capteur à gaz est un ensemble de capteur de la concentration en gaz (15;15′), dont le seuil de réaction est réglé à une valeur prédéterminé de la concentration en gaz et qui envoie un signal d'alarme en cas de mesure de la valeur de concentration prédéterminée.

2. Bloc de vitrage selon la revendication 1, caractérisé en ce que le seuil de réaction est réglé à une valeur de la concentration en gaz qui présente un écart prédéterminé par rapport à la valeur de la concentration en gaz après chargement du gaz de remplissage.

3. Bloc de vitrage selon la revendication 1, caractérisé en ce que, dans le cas où le bloc de vitrage (1) est à utiliser verticalement et dans le cas d'un gaz de remplissage plus léger ou plus lourd que l'air, l'ensemble de capteur de la concentration en gaz (15,15′) est disposé dans la moitié inférieure et/ou la moitié supérieure du bloc de vitrage (1).

4. Bloc de vitrage selon la revendication 1, caractérisé en ce que, dans le cas d'un gaz de remplissage, dont le poids spécifique est à peu près égal à celui de l'air, l'ensemble de capteur de la concentration en gaz (15;15′), dans le cas où le bloc de vitrage (1) doit être utilisé verticalement, est disposé au centre, entre ses côtés supérieur et inférieur, de préférence sur un support d'espacement (3,4,5,6;3′,4′,5′,6′).

5. Bloc de vitrage selon l'une des revendications précédentes, caractérisé en ce que sont utilisés des éléments de cornière (9;9′) destinés à relier les supports d'espacement (3,4,5,6) et en ce que l'ensemble capteur de la concentration en gaz (15;15′) est relié à l'un des éléments de cornière (9;9′), ou relié à l'un des supports d'espacement (3,4,5,6;3′,4′,5′,6′).

6. Bloc de vitrage selon l'une des revendications précédentes, caractérisé en ce qu'un support d'espacement (4) est pourvu d'une première ouverture (13;13′) destinée à l'amenée du gaz de remplissage et d'une deuxième ouverture (14;14′) destinée à l'évacuation de l'air et en ce que les ouvertures sont obturées après remplissage de l'espace intermédiaire avec la masse d'étanchéité.

7. Bloc de vitrage selon l'une des revendications précédentes, caractérisé en ce que l'ensemble capteur de la concentration en gaz (15′) est un ensemble capteur de gaz de remplissage (20), réglé à une valeur de concentration en gaz de remplissage prédéterminée.

8. Bloc de vitrage selon l'une des revendications 1 à 6, caractérisé en ce que l'ensemble capteur de la concentration en gaz (15′) est un ensemble capteur d'air (21), réglé à une valeur de concentration en air prédéterminée.

9. Bloc de vitrage selon l'une des revendications 1 à 6, caractérisé en ce que l'ensemble capteur de la concentration en gaz (15′) est composé d'un ensemble capteur de gaz de remplissage (20), réglé à une valeur de concentration en gaz de remplissage prédéterminée, et d'un ensemble capteur d'air (21), réglé à une valeur de concentration en air prédéterminée.

10. Bloc de vitrage selon la revendication 9, caractérisé en ce que l'ensemble capteur de gaz de remplissage (20) et l'ensemble capteur d'air (21) sont chacun réglés à la même valeur de concentration.

11. Bloc de vitrage selon la revendication 9 ou 10, caractérisé en ce que l'ensemble capteur de gaz de remplissage (20) et l'ensemble capteur d'air (21) sont reliés par un circuit de combinaison (22,23,24), et en ce que le circuit de combinaison (22,23,24) envoie un signal d'alarme lorsque les deux ensembles de capteur (20,21) atteignent des valeurs de concentration prédéterminées.

12. Bloc de vitrage selon la revendication 11, caractérisé en ce que le circuit de combinaison logique présente des éléments de combinaison logiques.

13. Procédé de fabrication d'un bloc de vitrage (1;1′), où au moins deux vitres (2;2′) sont fixés sur un cadre composé d'un support d'espacement (3,4,5,6;3′,4′,5′,6′) et d'une masse d'étanchéité (12,12′) et un ensemble à capteur à gaz étant prévu, en vue d'assurer la signalisation d'un endommagement en cas d'effraction et de sabotage, caractérisé en ce que
- l'ensemble capteur de gaz est réalisé sous forme d'ensemble capteur de la concentration en gaz (15,15′) et placé avant assemblage des au moins deux vitres (2,2′), dans la zone du cadre, dans l'espace intermédiaire formé par celles-ci
- en ce qu'après fermeture étanche du bloc de vitrage (1;1′), l'ensemble de capteur de la concentration en gaz (15;15′) qui réagit à une valeur prédéterminée de la concentration en gaz de remplissage est activé,
- en ce que le gaz de remplissage est chargé dans l'espace intermédiaire, et
- en ce que le chargement du gaz de remplissage, après désactivation imputable au chargement, de l'ensemble de capteur de la concentration en gaz (15;15′); est terminé après chargement supplémentaire d'une quantité de gaz de remplissage supplémentaire, à la suite de quoi le bloc de vitrage (1;1′) est scellé.
